# EUROPÄISCHE PATENTSCHRIFT

(11) **EP 1 945 000 B1**
(45) Veröffentlichungstag und Bekanntmachung des Hinweises auf die Patenterteilung: **06.01.2010**
(21) Anmeldenummer: 08100172.9
(22) Anmeldetag: 08.01.2008
(51) Int. Cl.: H04R 3/00, H04R 25/00

(54) **Verfahren zur Reduktion von Störleistungen und entsprechendes Akustiksystem**
Method for reducing interference and corresponding acoustic system
Procédé destiné à la réduction de puissances d'interférence et système acoustique correspondant

(30) Priorität: 11.01.2007 DE 102007001642
(43) Veröffentlichungstag der Anmeldung: 16.07.2008
(73) Patentinhaber: Siemens Audiologische Technik GmbH, 91058 Erlangen (DE)
(72) Erfinder: Puder, Henning, 91052 Erlangen (DE)
(74) Vertreter: Maier, Daniel Oliver

(56) Entgegenhaltungen:
- EP-A- 1 653 768
- WO-A-97/40645
- JP-A- 6 292 293
- US-A- 4 536 887
- US-B1- 6 424 721

## Beschreibung

Die vorliegende Erfindung betrifft ein Verfahren zur Reduktion von Störleistungen bei einem Richtmikrophon durch Bereitstellen mindestens eines ersten, eines zweiten und eines dritten Mikrophonsignals, erstes adaptives Filtern des ersten und zweiten Mikrophonsignals hinsichtlich einer ersten Richtung, wobei ein richtungsbestimmender erster Parameter derart adaptiert wird, dass die Summe von Störleistungen reduziert wird, und zweites adaptives Filtern des zweiten und dritten Mikrofonsignals hinsichtlich der ersten Richtung, wobei ein richtungsbestimmender zweiter Parameter derart adaptiert wird, dass die Summe von Störleistungen ebenfalls reduziert wird. Darüber hinaus betrifft die vorliegende Erfindung ein entsprechendes Akustiksystem mit Richtmikrophon. Insbesondere richtet sich die vorliegende Erfindung auf ein Hörgerät.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO) und In-dem-Ohr-Hörgeräte (IdO), z.B. Concha-Hörgeräte, bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Schwerhörende leiden massiv unter Störsignalen, die sich dem Nutzsignal überlagern. Bisherige Ansätze zeigen für reale Anordnungen (Hörgeräte-Richtmikrophon am Kopf) für Frequenzen unter 1,5 bis 2 kHz eine eingeschränkte Richtwirkung. Insbesondere erweist es sich als kaum realisierbar, gleichzeitig Signale aus zwei Richtungen zu unterdrücken.

Aus der nachveröffentlichten Druckschrift DE 10 2004 052912 ist ein Verfahren zur Reduktion von Störleistungen bei einem Richtmikrophon und ein entsprechendes Akustiksystem bekannt. Das Verfahren bezieht sich unter anderem auf eine Drei-Mikrophon-Anordnung. Ein daraus gebildetes differenzielles Richtmikrophon wird so eingestellt, dass zwei gerichtete Störquellen unterdrückt werden können. Zusätzlich wird dabei die Richtwirkung so gewählt, dass die Summe der Störleistungen (Mikrophonrauschen und externe Störquellen) minimiert wird.

In FIG 1 ist ein derartiges bekanntes differentielles Richtmikrophon zweiter Ordnung schematisch wiedergegeben. Es wird durch drei adaptive, differentielle Richtmikrophone erster Ordnung DM1, DM2 und DM3 gebildet. Drei Mikrofone M1, M2 und M3 nehmen ein zeitabhängiges Schallsignal s(t) auf. Bei dem ersten differentiellen Mikrophon DM1 mischt sich zu den idealen Mikrophonsignalen jeweils ein Mikrophonrauschsignal n1(t) bzw. n2(t). Die jeweiligen Summensignale werden mit einem Analog-Digital-Wandler A/D digitalisiert, so dass die Mirophonsignale x₁(k) und x₂(k) resultieren. Das Differentialmikrophon erster Ordnung DM1 subtrahiert die beiden Mikrophonsignale x₁(k) und x₂(k) kreuzweise, wie dies für Richtmikrophone bekannt ist. Dabei werden die Signale in den entsprechenden Pfaden mit Zeitgliedern T verzögert und ein Differenzsignal wird mit einem Adaptionsparameter a multipliziert. Die resultierenden Signale werden addiert, so dass man ein erstes Zwischensignal z₁(k) erhält.

Auch das Ausgangssignal des dritten Mikrophons M3 wird durch Mikrophonrauschen n3(t) gestört und das entsprechende Summensignal zu einem Mikrophonausgangssignal x₃(k) digital gewandelt. Das differentielle Mikrophon DM2 verarbeitet die Mikrophonsignale x₂(k) und x₃(k) zu einem zweiten Zwischensignal z₂(k), wie das erste differentielle Mikrophon DM1 die beiden Signale x₁(k) und x₂(k) zu dem Zwischensignal z₁(k) verarbeitet. Die Adaption in dem zweiten differentiellen Mikrophon DM2 erfolgt mit dem gleichen Adaptionsparameter a wie bei dem ersten differentiellen Mikrophon DM1. In der ersten Richtmikrophonstufe mit den beiden differentiellen Mikrophonen DM1 und DM2 findet also nur eine Signalgewichtung mit dem einzigen Faktor a statt.

In analoger Weise werden die Zwischensignale z₁(k) und z₂(k) in dem differentiellen Mikrophon DM3 zu einem Ausgangssignal y(k) verarbeitet, wobei in dieser zweiten Stufe eine Signalgewichtung mit dem Faktor b stattfindet. Um letztlich das Ausgangssignal y(k) zu erhalten, wird zuvor noch eine Entzerrung in Nutzsignalrichtung durch einen Equalizer EQ0 mit der Übertragungsfunktion $H \left(z\right) = \frac{1}{1 - 2 ⁢ {z}^{- 2} + {z}^{- 4}}$ durchgeführt. Vorzugsweise erfolgt die Entzerrung in 0°-Richtung.

Bei dem Richtmikrophon zweiter Ordnung nach dem dargestellten Prinzip wird also in der ersten Stufe eine Dämpfung in eine erste Richtung (festgelegt durch den Parameter a) und in der zweiten Stufe eine Dämpfung in eine zweite Richtung (festgelegt durch den Parameter b) gelegt. Wie oben erwähnt, erfolgt durch dieses Richtmikrophon zweiter Ordnung für Frequenzen unter 1,5 bis 2 kHz lediglich eine eingeschränkte Richtwirkung.

Aus der Druckschrift EP 1 307 072 A2 ist ein Verfahren zum Betrieb eines Hörgeräts bekannt, bei dem durch Ein-, Aus- oder Umschaltvorgänge hervorgerufene störende akustische Effekte vermieden werden sollen. Hierzu wird ein erster Betriebszustand in dem Hörgerät gleitend in einen zweiten Betriebszustand übergeführt. Der gleitende Übergang erfolgt durch eine parallele Signalverarbeitung in zwei Signalpfaden, wobei ein Signal, das aus einem ersten Betriebszustand resultiert, und ein Signal, das aus dem zweiten Betriebszustand resultiert, in wechselnder Gewichtung addiert werden.

Weiterhin ist aus dem Artikel von Meyer, J. et al., "A highly scalable spherical microphone array based on an orthonormal decomposition of the soundfield, mh accoustics", S. II-1781 bis II-1784, IEEE 2002, ein zweistufiger Strahlformer bekannt. Dazu wird das Eingangssignal zunächst in räumlich orthonormale Komponenten zerlegt. Anschließend werden die Komponenten mit bestimmten Koeffizienten multipliziert, um die Richtung des Richtmikrofons zu steuern.

Aus der Druckschrift WO 97/40645 A1 ist ein direktionales Hörsystem bekannt. Das Hörsystem umfasst ein Hörgerät und eine Mikrofonanordnung mit mehreren Mikrofonen, die sich der Hörgeräteträger um den Hals hängen kann. Unterschiedliche automatische Verstärkungsteuerung (AGC) kann auf die einzelnen Frequenzbänder angewandt werden. Die Signale von Mikrofonpaaren werden summiert und bandpassgefiltert. Ein resultierendes Signal wird induktiv zum Hörgerät übertragen.

Die Aufgabe der vorliegenden Erfindung besteht somit darin, die Wirkung eines Richtmikrophons zu verbessern und hierzu ein entsprechendes Verfahren bzw. ein Akustiksystem vorzuschlagen.

Erfindungsgemäß wird diese Aufgabe nach Anspruch 1 gelöst durch ein Verfahren zur Reduktion von Störleistungen bei einem Richtmikrophon durch Bereitstellen mindestens eines ersten, eines zweiten und eines dritten Mikrophonsignals, erstes adaptives Filtern des ersten und zweiten Mikrophonsignals hinsichtlich einer ersten Richtung, wobei ein richtungsbestimmender erster Parameter derart adaptiert wird, dass die Summe von Störleistungen reduziert wird, und zweites adaptives Filtern des zweiten und dritten Mikrophonsignals hinsichtlich der ersten Richtung, wobei ein richtungsbestimmender zweiter Parameter derart adaptiert wird, dass die Summe von Störleistungen reduziert wird, und wobei der erste Parameter von dem zweiten Parameter verschieden ist.

Außerdem wird nach Anspruch 5 erfindungsgemäß bereitgestellt ein Akustiksystem mit Richtmikrophon umfassend mindestens drei Mikrophone zur Lieferung eines ersten, eines zweiten und eines dritten Mikrophonsignals, eine erste Filtereinrichtung zum adaptiven Filtern des ersten und zweiten Mikrophonsignals hinsichtlich einer ersten Richtung, wobei ein richtungsbestimmender erster Parameter derart adaptierbar ist, dass die Summe von Störleistungen reduziert wird, und eine zweite Filtereinrichtung zum adaptiven Filtern des zweiten und dritten Mikrophonsignals hinsichtlich der ersten Richtung, wobei ein richtungsbestimmender zweiter Parameter derart adaptierbar ist, dass die Summe von Störleistungen reduziert wird, und wobei der erste Parameter der ersten Filtereinrichtung von dem zweiten Parameter der zweiten Filtereinrichtung verschieden ist.

In vorteilhafter Weise kann so jedes Filter individuell eingestellt werden, auch wenn nur eine Richtung bedämpft werden soll. Dadurch kann den realen akustischen Umgebungen besser Rechnung getragen werden.

Der erste Parameter und der zweite Parameter sind dabei über einen einstellbaren dritten Parameter miteinander verbunden. Insbesondere kann der dritte Parameter die Differenz oder doppelte Differenz zwischen dem ersten und zweiten Parameter repräsentieren. Durch diese Abhängigkeit der Parameter voneinander kann ein Nichtkonvergieren des Adaptionsverfahrens in aller Regel verhindert werden.

Zum Aufbau eines Richtmikrophons zweiter Ordnung kann das erste und zweite Filtern jeweils durch einen Filter erster Ordnung erfolgen, wobei die Filterausgangssignale der beiden Filter einem dritten Filter erster Ordnung zur Filterung hinsichtlich einer zweiten Richtung zugeführt werden. Somit lässt sich eine Richtwirkung hoher Qualität erzielen.

Darüber hinaus kann das Filtern in mehreren Teilbändern separat erfolgen. Auf diese Weise lässt sich noch gezielter die Summe der Störleistungen reduzieren.

Vorzugsweise handelt es sich bei dem Akustiksystem um ein Hörgerät, das mit einem entsprechenden Richtmikrophon ausgestattet ist. Durch die Reduktion der Störleistungen kann dann in besonders vorteilhafter Weise unter anderem die Sprachverständlichkeit deutlich gesteigert werden.

Die vorliegende Erfindung ist anhand der beigefügten Zeichnungen näher erläutert, in denen zeigen:
- FIG 1: den prinzipiellen Aufbau eines Hörgeräts;
- FIG 2: ein Richtmikrophon zweiter Ordnung entsprechend dem Stand der Technik;
- FIG 3: ein Richtdiagramm des differentiellen Mikrophons DM1 von FIG 2;
- FIG 4: ein Richtdiagramm des differentiellen Mikrophons DM2 von FIG 2;
- FIG 5: ein Richtdiagramm des Richtmikrophons zweiter Ordnung von FIG 2;
- FIG 6: ein Richtmikrophon zweiter Ordnung gemäß einem zweiten Ausführungsbeispiel der vorliegenden Erfindung;
- FIG 7: ein Richtdiagramm des differentiellen Mikrophons DM1' von FIG 6;
- FIG 8: ein Richtdiagramm des differentiellen Mikrophons DM2' von FIG 6;
- FIG 9: ein Richtdiagramm des Richtmikrophons zweiter Ordnung von FIG 6 und
- FIG 10: ein Dämpfungsdiagramm zur Darstellung des Unterschieds zwischen den beiden Richtmikrophonen von FIG 2 und FIG 6.

Die nachfolgend näher geschilderten Ausführungsbeispiele stellen bevorzugte Ausführungsformen der vorliegenden Erfindung dar.

In Messungen mit realen Aufnahmen mit Hörgeräten am KEMAR und Probandenköpfen zeigt es sich, dass die Richtwirkung des Richtmikrophons zweiter Ordnung gemäß FIG 2 unterhalb von etwa 2 kHz eingeschränkt ist. Insbesondere bildet sich meist nur eine Richtung heraus, aus der die Störsignale gedämpft werden. Dies lässt sich anhand der Figuren 3 bis 5 erläutern. So ist in FIG 3 das Richtdiagramm des ersten differentiellen Mikrophons DM1 des bekannten Richtmikrophons von FIG 2 dargestellt. In dem gewählten Beispiel gilt für den Adaptionsparameter des differentiellen Mikrofons erster Ordnung a=1. Der Betrag des Winkels der größten Dämpfung liegt aufgrund der geometrischen Anordnung der Mikrophone M1 und M2 etwas unter 90°. FIG 4 zeigt das entsprechende Richtdiagramm für das differentielle Mikrophon DM2 von FIG 2. Für den Adaptionsparameter ist hier ebenfalls a=1 festgelegt. Es resultiert in dem gewählten Beispiel aufgrund der geometrischen Anordnung der Mikrophone M2 und M3 eine maximale Dämpfung in einer Richtung, deren Winkelbetrag etwas größer als 90° ist.

Das dritte differentielle Mikrophon erster Ordnung DM3 des Richtmikrophons zweiter Ordnung von FIG 2, dessen Adaptionsparameter b≈0 gewählt ist, führt zu einer maximalen Dämpfung bei etwa dem Winkel 180°. Insgesamt ergibt sich dann für das Richtmikrophon zweiter Ordnung von FIG 2 das Richtdiagramm von FIG 5. Demnach findet eine Dämpfung im Wesentlichen aus der 180°-Richtung statt, während die 90°-Richtung und die - 90°-Richtung nur gering gedämpft sind. Diese geringe Dämpfung in der +/-90°-Richtung resultiert daraus, dass bei beiden differentiellen Mikrophonen DM1 und DM2 der Adaptionsparameter a gleich gewählt ist. Bei realen Umgebungen sind folglich leicht unterschiedliche Werte der Adaptionsparameter der differentiellen Mikrophone bzw. Filter nötig, um Signale aus der gleichen Richtung mit den beiden Anordnungen zu dämpfen. "Erzwingt" man hingegen den gleichen Parameter a in beiden differentiellen Mikrophonen DM1 und DM2, verschlechtert sich somit die Dämpfung der Störung aus der gewünschten Richtung, und die Dämpfung wird durch das anschließende, dritte, differentielle Mikrophon DM3 nochmals verschlechtert.

Entsprechend einer ersten Ausführungsform der vorliegenden Erfindung ist daher vorgesehen, statt eines Adaptionsparameters a zwei verschiedene Parameter a1 und a2 zu wählen. Aus der von der bereits erwähnten Druckschrift DE 10 2004 052912 bekannten Matrix $\left(\begin{matrix}1 & a + b & ab \\ - \left(a+b\right) & - 2 ⁢ \left(1+ab\right) & - \left(a+b\right) \\ ab & a + b & 1\end{matrix}\right)$ würde sich somit die Matrix $\left(\begin{matrix}1 & a + b & {\begin{matrix}a\end{matrix}}_{1} ⁢ b \\ - \left({a}_{1}+b\right) & - \left(2+{a}_{1}⁢b+{a}_{2}⁢b\right) & - \left({a}_{2}+b\right) \\ {a}_{2} ⁢ b & {a}_{2} + b & 1\end{matrix}\right)$ ergeben. Dabei stellt a1 den Adaptionsparameter des differentiellen Mikrophons DM1, a2 den Adaptionsparameter des differentiellen Mikrophons DM2 und b den Adaptionsparameter des differentiellen Mikrophons DM3 dar. Entwickelt man aus der letztgenannten Matrix eine Adaptionsvorschrift für die Parameter a1, a2 und b, stellt sich jedoch heraus, dass dies nicht bzw. nicht immer zu einem konvergierenden Adaptionsverfahren führt. Adaptionsverfahren tendieren dazu, a1 und a2 so zu wählen, dass die entsprechenden Richtmikrophone Schalle aus unterschiedlichen Richtungen auszulöschen versuchen. Ein automatisches Adaptionsverfahren ist mit gängigen Methoden also nicht möglich, wenn die beiden Parameter a1 und a2 vollkommen unabhängig voneinander sind.

Entsprechend einem zweiten Ausführungsbeispiel sind die beiden Adaptionsparameter a1 und a2 über einen dritten Parameter δ voneinander abhängig. In dem nachfolgenden Beispiel ist diese Abhängigkeit derart gestaltet: a1=a+δ und a2=a-δ. Das entsprechende Richtmikrophon zweiter Ordnung ist in FIG 6 wiedergegeben. Prinzipiell entspricht der Aufbau des Richtmikrophons dem des Richtmikrophons von FIG 2. Der einzige Unterschied besteht darin, dass die differentiellen Mikrophone DM1' und DM2' die Adaptionsparameter a+δ bzw. a-δ besitzen, so dass sich die Zwischensignale z₁'(k) und z₂'(k) und folglich das Ausgangssignal y'(k) ergeben.

Durch diese Parametrisierung des Richtmikrophons zweiter Ordnung ergibt sich für die Verknüpfung der Signale die folgende modifizierte "δ-MBAT-Matrix": $\left(\begin{matrix}1 & \left(\begin{matrix}a + δ\end{matrix}\right) + b & \left(\begin{matrix}a + δ\end{matrix}\right) ⁢ b \\ - \left(a+δ+b\right) & - \left(2+\left(a+δ\right)⁢b+\left(a-δ\right)⁢b\right) & - \left(a-δ+b\right) \\ \left(a-δ\right) ⁢ b & \left(\begin{matrix}a - b\end{matrix}\right) + δ & 1\end{matrix}\right)$

Über die Ableitung nach den drei Parametern a, b und δ lassen sich Adaptionsvorschriften für diese Parameter analog zu den bekannten Adaptionsvorschriften aus dem obigen Dokument entwickeln. Insbesondere lässt sich über den Variationsparameter δ (z. B. maximal/minimal +/-0,2) sicherstellen, dass durch die beiden Richtmikrophone der ersten Stufe DM1' und DM2' Störungen aus der gleichen Richtung unterdrückt werden. Dies ist durch die FIG 7 und 8 verdeutlicht. Sie zeigen die beiden Richtdiagramme der Mikrophone, deren Adaptionsparameter a um δ variiert wurde. Trotz der speziellen akustischen Umgebung ergibt sich für beide Mikrofone DM1' und DM2' eine maximale Dämpfung in der hier gewünschten 90°-Richtung. Durch eine anschließende weitere Filterung in der zweiten Stufe durch das differentielle Mikrophon DM3 mit dem Adaptionsparameter b≈0 ergibt sich für das gesamte Richtmikrophon RM', das in FIG 6 dargestellt ist, das Richtdiagramm gemäß FIG 9. Die Dämpfung in der Richtung, die durch die Filterung in der ersten Stufe gewünscht ist (+/-90°) bleibt auch durch die zweite Stufe erhalten, die lediglich eine Dämpfung in der zweiten Richtung (hier 180°) hinzufügt.

Die in den FIG. 3 bis 5 und 7 bis 9 dargestellten Richtdiagramme beziehen sich auf eine spezielle Frequenz. Grundsätzlich sind die Dämpfungen durch Richtmikrophone nämlich frequenzabhängig. Es hat sich gezeigt, dass ein Richtmikrophon entsprechend dem Ansatz von FIG 6 auch eine deutliche Dämpfung für Schallsignale ab 500 Hz aufwärts zeigt. Dies ist in FIG 10 für die beiden Winkel 90° und 180° dargestellt. Bei dem bekannten MBAT-Ansatz erfolgt eine deutliche Dämpfung erst ab etwa 2 kHz. Dies gilt sowohl für Störungen aus der 90°- als auch aus der 180°-Richtung (vergleiche gestrichelte Linien in FIG 10). Es ergibt sich somit eine deutliche Verbesserung der Unterdrückung von Störungen in realen Umgebungen. Insbesondere ist es so möglich, in realen Umgebungen zwei Störquellen aus unterschiedlichen Richtungen mit einem Richtmikrophon zweiter Ordnung unterdrücken zu können.

## Patentansprüche

1. Verfahren zur Reduktion von Störleistungen bei einem Richtmikrophon durch
- Bereitstellen mindestens eines ersten, eines zweiten und eines dritten Mikrophonsignals (x₁(k), x₂(k), x₃(k)),
- erstes adaptives Filtern des ersten und zweiten Mikrophonsignals (x₁(k), x₂(k))hinsichtlich einer ersten Richtung, wobei ein richtungsbestimmender erster Parameter derart adaptiert wird, dass die Summe von Störleistungen reduziert wird, und
- zweites adaptives Filtern des zweiten und dritten Mikrophonsignals (x₂(k), x₃(k)) hinsichtlich der ersten Richtung, wobei ein richtungsbestimmender zweiter Parameter derart adaptiert wird, dass die Summe von Störleistungen reduziert wird, wobei
- der erste Parameter von dem zweiten Parameter verschieden ist,
**dadurch gekennzeichnet, dass**
- der erste Parameter und der zweite Parameter über einen dritten Parameter (δ) miteinander verknüpft sind.

2. Verfahren nach Anspruch 1 oder 2, wobei der dritte Parameter (δ) die Differenz oder die doppelte Differenz zwischen dem ersten und zweiten Parameter repräsentiert.

3. Verfahren nach einem der vorhergehenden Ansprüche, wobei das erste und zweite Filtern jeweils durch ein Filter erster Ordnung erfolgt und Filterausgangssignale der beiden Filter einem dritten Filter erster Ordnung zur Filterung hinsichtlich einer zweiten Richtung zugeführt werden, so dass eine Filterung zweiter Ordnung der mindestens drei Mikrophonsignale stattfindet.

4. Verfahren nach einem der vorhergehenden Ansprüche, wobei das Filtern in mehreren Teilbändern separat erfolgt.

5. Akustiksystem mit Richtmikrophon umfassend
- mindestens drei Mikrophone (M1, M2, M3) zur Lieferung eines ersten eines zweiten und eines dritten Mikrophonsignals (x₁(k), x₂(k), x₃(k)),
- eine erste Filtereinrichtung (DM1) zum adaptiven Filtern des ersten und zweiten Mikrophonsignals (x₁(k), x₂(k), x₃(k)) hinsichtlich einer ersten Richtung, wobei ein richtungsbestimmender erster Parameter derart adaptierbar ist, dass die Summe von Störleistungen reduziert wird, und
- eine zweite Filtereinrichtung (DM2) zum adaptiven Filtern des zweiten und dritten Mikrophonsignals (x₂(k), x₃(k)) hinsichtlich der ersten Richtung, wobei ein richtungsbestimmender zweiter Parameter derart adaptierbar ist, dass die Summe von Störleistungen reduziert wird, wobei
- der erste Parameter der ersten Filtereinrichtung (DM1) von dem zweiten Parameter der zweiten Filtereinrichtung (DM2) verschieden ist,
**dadurch gekennzeichnet, dass**
- der erste Parameter der ersten Filtereinrichtung (DM1) der zweite Parameter der zweiten Filtereinrichtung (DM2) über einen dritten Parameter (δ) miteinander verknüpft sind.

6. Akustiksystem nach Anspruch 5, wobei der dritte Parameter (δ) die Differenz oder doppelte Differenz zwischen dem ersten und zweiten Parameter repräsentiert.

7. Akustiksystem nach einem der Ansprüche 5 und 6, wobei die erste Filtereinrichtung (DM1) und die zweite Filtereinrichtung (DM2) jeweils ein Filter erster Ordnung aufweisen und Filterausgangssignale der beiden Filter einem dritten Filter erster Ordnung zur Filterung hinsichtlich einer zweiten Richtung zugeführt sind, so dass eine Filterung zweiter Ordnung der mindestens drei Mikrophonsignale stattfindet.

8. Akustiksystem nach einem der Ansprüche 5 bis 7, wobei das Filtern durch die Filtereinrichtungen (DM1, DM2) in mehreren Teilbändern separat erfolgt.

9. Akustiksystem nach einem der Ansprüche 5 bis 8, das als Hörgerät ausgebildet ist.

## Claims

1. Method of reducing interference powers in a directional microphone by
- provision of at least one first, one second and one third microphone signal (x₁(k), x₂(k), x₃(k)),
- first adaptive filtering of the first and second microphone signals (x₁(k), x₂(k)) with respect to a first direction, with a direction-determining first parameter being adapted in such a way that the summation of interference powers is reduced and
- second adaptive filtering of the second and third microphone signals (x₂(k), x₃(k)) relative to the first direction, with a direction-determining second parameter being adapted in such a way that the summation of interference powers is reduced, with
- the first parameter being different from the second parameter,
**characterised in that**
- the first parameter and the second parameter are linked to each other by a third parameter (δ).

2. Method according to claim 1 or 2, with the third parameter (δ) representing the difference or twice the difference between the first and second parameters.

3. Method according to any one of the preceding claims, with the first and second filtering each being performed by a first-order filter and filter output signals from the two filters being supplied to a third first-order filter for filtering with respect to a second direction so that a second order filtering of the at least three microphone signals takes place.

4. Method according to any one of the preceding claims, with the filtering taking place separately in a number of sub-bands.

5. Acoustic system with a directional microphone comprising
- at least three microphones (M1, M2, M3) for supplying a first, a second and a third microphone signal (x₁(k), x₂(k), x₃(k)),
- a first filter device (DM1) for the adaptive filtering of the first and second microphone signals (x₁(k), x₂(k), x₃(k)) with respect to a first direction, with a direction-determining first parameter being adaptable in such a way that the summation of interference powers is reduced, and
- a second filter device (DM2) for the adaptive filtering of the second and third microphone signals (x₂(k), x₃(k)) with respect to the first direction, with a direction-determining second parameter being adaptable in such a way that the summation of interference powers is reduced, with
- the first parameter of the first filter device (DM1) being different from the second parameter of the second filter device (DM2),
**characterised in that**
- the first parameter of the first filter device (DM1) and the second parameter of the second filter device (DM2) are linked to each other by a third parameter (δ).

6. Acoustic system according to claim 5, with the third parameter (δ) representing the difference or double difference between the first and second parameters.

7. Acoustic system according to any one of claims 5 to 6, with the first filter device (DM1) and the second filter device (DM2) each comprising a first-order filter and filter output signals from the two filters being supplied to a third first-order filter for filtering with respect to a second direction so that a second order filtering of the at least three microphone signals takes place.

8. Acoustic system according to any one of claims 5 to 7, with the filtering through the filtering devices (DM1, DM2) taking place separately in a number of sub-bands.

9. Acoustic system according to any one of claims 5 to 8 embodied as a hearing aid.

## Revendications

1. Procédé de réduction d'interférence dans un microphone directionnel, en prévoyant
- au moins une premier, un deuxième et un troisième signal ( x1( k ), x2( k ), x3( k ) ) de microphone,
- au moins un premier filtrage adaptatif du premier et du deuxième signal ( x1( k ), x2( k ) de microphone, en ce qui concerne une première direction, un premier paramètre déterminant la direction étant adapté de manière à ce que la somme des interférences soit réduite, et un deuxième filtrage adaptatif du deuxième et du troisième signal ( x1( k ), x3( k ) de microphone, en ce qui concerne la première direction, un deuxième paramètre déterminant la direction étant adapté de manière à ce que la somme des interférences soit réduite, dans lequel
- le premier paramètre est différent du deuxième paramètre,
**caractérisé en ce que**
- on combine entre eux le premier paramètre et le deuxième paramètre par l'intermédiaire d'un troisième paramètre (δ).

2. Procédé suivant la revendication 1 ou 2, dans lequel le troisième paramètre ( δ ) représente la différence ou le double de la différence entre le premier et le deuxième paramètre.

3. Procédé suivant l'une des revendications précédentes, dans lequel le premier et le deuxième filtrage s'effectuent respectivement par un filtre du premier ordre et les signaux de sortie des deux filtres sont envoyés à un troisième filtre du premier ordre pour le filtrage du point de vue d'une deuxième direction, de manière à ce qu'il y ait un filtrage du deuxième ordre des au moins trois signaux du microphone.

4. Procédé suivant l'une des revendications précédentes, dans lequel le filtrage s'effectue séparément en plusieurs sous-bandes.

5. Système acoustique ayant un microphone directionnel et comprenant
- au moins trois microphones ( M1, M2, M3 ) pour fournir un premier, un deuxième et un troisième signal ( x1( k ), x2( k ), x3( k ) ) de microphone,
- un premier dispositif ( DM1 ) de filtrage pour le filtrage adaptatif du premier et du deuxième signal ( x1( k ), x2( k ), x3( k ) ) de microphone du point de vue d'une première direction, dans lequel un premier paramètre déterminant la direction peut être adapté de façon à réduire la somme des interférences et,
- un deuxième dispositif ( DM2 ) de filtrage pour le filtrage adaptatif du deuxième et du troisième signal ( x2( k ), x3( k ) ) de microphone du point de vue de la première direction, dans lequel un deuxième paramètre déterminant la direction peut être adapté de façon à réduire la somme des interférences, dans lequel
- le premier paramètre du premier dispositif ( DM1 ) de filtrage est différent du deuxième paramètre du deuxième dispositif ( DM2 ) de filtrage,
**caractérisé en ce que**
- le premier paramètre du premier dispositif ( DM1 ) de filtrage et le deuxième paramètre du deuxième dispositif ( DM2 ) de filtrage sont combinés entre eux par l'intermédiaire d'un troisième paramètre ( δ ).

6. Système acoustique suivant la revendication 5, dans lequel le troisième paramètre ( δ ) représente la différence ou le double de la différence entre le premier et le deuxième paramètre.

7. Système acoustique suivant l'une des revendications 5 et 6, dans lequel le premier dispositif ( DM1 ) de filtrage et le deuxième dispositif ( DM2 ) de filtrage ont respectivement un filtre du premier ordre et des signaux de sortie des deux filtres sont envoyés un troisième filtre du premier ordre pour le filtrage du point de vue d'une deuxième direction de manière à avoir un filtrage du deuxième ordre des au moins trois signaux du microphone.

8. Système acoustique suivant l'une des revendications 5 et 7, dans lequel le filtrage par les dispositifs ( DM1, DM2 ) de filtrage s'effectue séparément en plusieurs sous-bandes.

9. Système acoustique suivant l'une des revendications 5 et 8, qui est constitué sous la forme d'une prothèse auditive.
